# EUROPÄISCHE PATENTSCHRIFT

(11) **EP 1 110 481 B1**
(45) Veröffentlichungstag und Bekanntmachung des Hinweises auf die Patenterteilung: **03.03.2004**
(21) Anmeldenummer: 00126751.7
(22) Anmeldetag: 06.12.2000
(51) Int. Cl.: A47B 88/10

(54) **Schubladen-Vollauszugsgarnitur und Kupplung**
Fitting for the complete pulling-out of drawers and coupling
Accessoire pour l'extraction complète de tiroirs et couplage

(30) Priorität: 13.12.1999 CH 228499; 28.01.2000 CH 20000180; 06.03.2000 CH 20000433
(43) Veröffentlichungstag der Anmeldung: 27.06.2001
(73) Patentinhaber: Grass GmbH, 6973 Höchst/Vlbg. (AT)
(72) Erfinder: Fraccaro, Georg, 6832 Dafins (AT)
(74) Vertreter: Riebling, Peter, Dr.-Ing.

(56) Entgegenhaltungen:
- AT-B- 392 401
- CH-A- 677 593
- DE-A- 2 018 671
- DE-A- 3 942 974
- DE-U- 29 621 957

## Beschreibung

Gegenstand der Erfindung ist eine Schubladen-Vollauszugsgarnitur gemäss Oberbegriff des Patentanspruchs 1. Gegenstand der Erfindung ist weiter eine Kupplung für eine Vollauszugsgarnitur.

Schubladen-Vollauszüge, kurz Schubladenauszüge, sind in vielen Ausführungen bekannt und weisen, wenn ein Vollauszug mit Überauszug, d.h. die Schublade vollständig aus dem Korpus herausziehbar sein soll, jeweils drei Schienen, nämlich eine Korpusschiene, eine Ladenschiene und dazwischen eine bezüglich beiden Schienen relativ bewegliche Mittelschiene auf. In der einfachsten Ausgestaltung sind die drei Schienen gegenseitig über Rollen miteinander verbunden und die Mittelschiene wird beim Ausziehen der Schublade mitgeschleppt. Um einen gleichmässigen Auszug der Mittelschiene zu erlangen, sind verschiedene Massnahmen bekannt, mit denen diese mit reduzierter Auszugsgeschwindigkeit bezüglich der Schublade mitgenommen wird.

Aus der deutschen Patentschrift DE-C-674548, entsprechend dem Oberbegriff des Anspruchs 1, ist eine Schubkastenführung bekannt, bei der die Mittelschienen auf Rollen laufen, welche zwei Stufen mit unterschiedlichen Durchmessern aufweisen. Durch die Wahl des Durchmesserverhältnisses ungleich 2:1, beispielsweise 9:4 wird erreicht, dass die Mittelschiene etwas zurückbleibt und bei Vollauszug der Schublade eine günstige gleichmässige Abstützung erfolgt.

Um ein gleichmässiges Mitführen der beiden Mittelschienen zu ermöglichen, wird in der CH-A-677593 vorgeschlagen, die Rolle an der Mittelschiene mit einer Verzahnung zu versehen, welche in einer zahnstange an der Korpusschiene einzugreifen bestimmt ist.

Anstelle einer Verzahnung schlägt die DE-A1-41 21 070 eine Verbindung der Schienen durch ein Band vor, welches über eine Differentialrolle läuft und so einen vorgebbaren Geschwindigkeitsverlauf der drei Schienen relativ zueinander erlaubt.

Alle diese bekannten Ausführungsformen ermöglichen durch den im wesentlichen gleichmässigen Auszug der Mittelschienen mit der Schublade eine gute gleichmässige Abstützung der letzteren. Sie zeichnen sich aber durch einen aufwendigen Aufbau aus und sind folglich teuer in der Herstellung.

Die Aufgabe der vorliegenden Erfindung besteht nun darin, eine Schubladen-Vollauszugsgarnitur zu schaffen, welche einen einfachen kostengünstig herstellbaren Aufbau aufweist und einen sanften ruckfreien leichtgängigen Auszug bzw. Einschub der Schublade ermöglicht. Eine weitere Aufgabe der Erfindung ist die Schaffung einer Kupplung, welche eine definierte Mitnahme der Mittelschiene ermöglicht

Gelöst wird diese Aufgabe durch die Schubladen-Vollauszugsgarnitur gemäss den Merkmalen des Patentanspruchs 1 und eine Kupplung gemäss den Merkmalen des Anspruchs 10. Vorteilhafte Ausgestaltungen der Erfindung sind in den abhängigen Ansprüchen beschrieben.

Die Anordnung der Differentialrolle an der Vorderkante der Korpusschiene bewirkt eine stets kraftschlüssige Mitnahme der Mittelschiene schon zu Beginn der Auszugsbewegung der Schublade aus dem Korpus. Nachdem das hintere Ende der Schublade und damit der Ladenschiene die Differentialrolle passiert hat, greift eine Kupplung an der Mittelschiene an einem Mitnehmer an der Ladenschiene ein und bewirkt, dass die beiden Mittelschienen synchron mit der Schublade weiter nach aussen mitgeführt werden und dadurch stets eine einwandfreie gleichmässige Abstützung und einen ruhigen Lauf der Schublade gewährleistet ist.

Anhand eines illustrierten Ausführungsbeispiels wird die Erfindung näher erläutert. Es zeigen:
- Figur 1: eine Seitenansicht der ineinander geführten Korpus-, Mittel- und Ladenschiene,
- Figur 2: eine Seitenansicht des rückwärtigen Endes der Ladenschiene,
- Figur 3: einen Querschnitt durch die Ladenschiene längs Linie E - E in Figur 2,
- Figur 4: eine Seitenansicht der Mittelschiene,
- Figur 5: einen Querschnitt durch die Mittelschiene längs Linie B - B in Figur 4,
- Figur 6: einen Querschnitt durch die Mittelschiene längs Linie C - C in Figur 4,
- Figur 7: eine Seitenansicht der Korpusschiene,
- Figur 8: einen Querschnitt durch die Korpusschiene längs Linie D - D in Figur 7,
- Figur 9: eine Seitenansicht des hinteren Endes der Ladenschiene und der darin geführten Mittelschiene und ausserdem die Differentialrolle unter der Mittelschiene,
- Figur 10: eine Seitenansicht des hinteren Endes der Ladenschiene und der darin geführten Mittelschiene und die von der Differentialrolle angehobene Kupplung,
- Figur 11: einen Querschnitt längs Linie A - A in Figur 10 durch die drei Schienen und
- Figur 12: eine Seitenansicht des hinteren Endes der Ladenschiene und der darin geführten Mittelschiene und ausserdem die Differentialrolle an der Korpusschiene,
- Figur 13: eine Seitenansicht des Hebels gemäss einer weiteren Ausgestaltung der Erfindung vor dem Kontakt mit der Differentialrolle,
- Figur 14: eine Seitenansicht des Hebels in Figur 13, angehoben durch die Differentialrolle,
- Figur 15: eine Seitenansicht der drei Schienen mit einem von unten einrastbaren Kupplungshebel,
- Figur 16: einen vergrössert dargestellten Querschnitt mit dem Hebel vor dem Einrasten,
- Figur 17: einen vergrössert dargestellten Querschnitt mit dem Hebel nach dem Einrasten,
- Figur 18: einen Längsschnitt durch den Hebel und die Mittelschiene längs Linie XVI-XVI in Figur 16,
- Figur 19: einen Querschnitt längs Linie XVII-XVII in Figur 17.

Mit Bezugszeichen 1 ist in den Figuren 1 und 7 eine Korpusschiene 1 dargestellt, an deren hinteren Ende 3 ein Anschlagstopp 5 und an deren vorderen Ende 7 eine zweistufige Differentialrolle 9 drehbar gelagert ist. Im Bereich der Differentialrolle 9 verläuft die Oberkante der Korpusschiene 1 tangential zum Scheitel der Differentialrolle 9. Die Differentialrolle 9 umfasst eine Rille 11 mit dem grösseren Durchmesser und eine Rille 13 mit dem kleineren Durchmesser. Beispielsweise sieben Bohrungen 15 dienen zum Durchführen von Schrauben zur Befestigung der Korpusschiene 1 an einer Korpusinnenwand (nicht dargestellt). Der untere Schenkel 17 der Korpusschiene 1 ist im dargestellten Beispiel eben und rechtwinklig zum Basisschenkel 19 verlaufend. Der obere Schenkel 20 bildet eine nach unten konkave Rille 21. Die konkave Rille 21 endet in einem Abstand vor dem Ende 7 (Figur 7). Der Abstand ermöglicht es, die hintere Rolle 23 an der Mittelschiene 25 von oben in den Raum zwischen dem unteren Schenkel 17 und dem oberen Schenkel 20 der Korpusschiene 1 einzuführen. Auf dem unteren Schenkel 17 sind vorzugsweise zwei Ausziehstopps 27 angeformt, beispielsweise in Gestalt von Buckeln, welche für die hintere Rolle 23 der Mittelschiene 25 einen temporären Anschlag bilden. Die hintere Rolle 23 an der Mittelschiene 25 überragt deren unteren Schenkel 17.

Die Mittelschiene 25 umfasst weiter eine vordere Rolle 31, welche die Oberkante 34 der Mittelschiene 25 überragt. An der Mittelschiene 25 kann hinten auch ein Anschlagstopp 33 ausgebildet sein. In den Querschnitten gemäss Figuren 5 und 6 der Mittelschiene 25 ist ersichtlich, dass die unten liegende hintere Rolle 23 vorzugsweise in einem abgesetzten Bereich 35 des Basisschenkels 37 der Mittelschiene 25 drehbar befestigt ist. Dies ermöglicht es, dass die Rolle 23 in die Ebene des Basisschenkels 37 zu liegen kommt und dadurch eine schmale Bauweise möglich ist. An der Oberkante des Basisschenkels 37 ist eine c-förmige Schiene 39 mit einer unteren flachen Lauffläche 41 und einer konkaven oberen Führung 42 ausgebildet oder befestigt. Die c-förmige Schiene 39 erstreckt sich nur über die hintere Hälfte der Mittelschiene 25. Letztere dient zur Führung der einzigen Rolle 43 im Bereich der Hinterkante der Ladenschiene 45. Diese umfasst eine an der Schublade anzuliegen bestimmte Platte 46, an deren Unterkante ein Schenkel 49 ausgebildet ist, auf den der Schubladenboden (nicht dargestellt) aufzuliegen kommt und befestigt werden kann. An der Oberkante der Ladenschiene 45 ist eine Führungsbahn 47 angeordnet, welches eine Führungs- und Lauffläche für die vordere Rolle 31 an der Mittelschiene 25 bildet. Im zentralen Bereich der Platte 46 der Ladenschiene 45 ist eine Tragschiene 51 mit einer nach unten gerichteten Lauffläche 53 befestigt. Letztere gelangt in Kontakt mit der Rille am grossen Durchmesser 11 der Differentialrolle 9, wenn die Schublade teilweise in den Korpus eingeschoben ist (vgl. Situation Figur 11).

An der Mittelschiene 25 ist weiter ein einarmiger Hebel 55 an einem Bolzen 57 schwenkbar angelenkt. Der als Kupplung dienende Hebel 55 umfasst ein hakenförmiges Ende 59, gebildet aus einer äusseren Nase 61 und einer inneren Nase 63. An die Nasen 61 und 63 schliessen eine Auflauf- oder Gleitfläche 65 und die Flanke 67 an. Die Gleitfläche 65 liegt zwischen dem Ende des Hebels 55 und der Nase 61; die Flanke 67, welche in stumpfem Winkel zur Gleitfläche 65 geneigt ist, erstreckt sich in Richtung auf den Bolzen 57. Die Gleitfläche 65 und die Flanke 67 liegen in einem die Oberfläche des Hebels 55 seitlich überragenden Bereich.

An der Unterkante des Hebels 55 ist weiter eine stumpfwinklig verlaufende Kurve 60 ausgebildet, deren Funktion bei der Funktionsbeschreibung erläutert werden wird.
An der Ladenschiene 45 ist an der Tragschiene 51 ein Nocken 69 befestigt, an welchem der Hebel 55 einrastbar ist. In der Nähe des Bolzens 57 ist am Hebel 55 zudem ein Auslöser 71 befestigt, welcher eine Ausnehmung 73 in der Mittelschiene 25 durchdringt.

Im folgenden wird die Funktionsweise der Schubladen-Vollauszugsgarnitur näher erläutert. Beim Herausziehen der Schublade wird die Differentialrolle 9 durch die an der Ladenschiene 45 angebrachte Tragschiene 51, deren Lauffläche 53 auf dem grösseren Durchmesser 11 der Differentialrolle 9 abgestützt ist, in Bewegung gesetzt und dadurch die Mittelschiene 25, welche auf dem kleineren Durchmesser 13 der Differentialrolle 9 aufliegt, ebenfalls in Bewegung versetzt. Die Bewegungsgeschwindigkeit der Mittelschine 25 entspricht dem Verhältnis der beiden Durchmesser an der Differentialrolle 9. Die Mittelschiene 25 wird während des Auszugs einerseits von unten durch die Differentialrolle 9 (dort durch den kleineren Durchmesser 13) an der Unterkante 26 gestützt und mit der an der Mittelschiene 25 befestigten hinteren Rolle 23, welche innerhalb der Korpusschiene 1 verläuft, am Kippen gehindert. Die Rolle 23 stützt sich dabei in der konkaven Rille 21 des oberen Schenkels 20 ab und wird durch die Rille 21 auch seitlich geführt. Die Schublade selbst, welche an den beiden Ladenschienen 45 befestigt ist, wird auszugsseitig, d.h. vorne, auf der vorderen Rolle 31 der Mittelschiene 25 abgestützt. Die Rolle 31 wird dabei in der Führungsbahn 47 der Ladenschiene 45 geführt. Um ein Kippen der Schublade zu verhindern, stützt sich die hintere Rolle 43 der Ladenschiene 45 an der Schiene 39 der Mittelschiene 25 ab.

Die Rolle 31 an der Mittelschiene 25 ist vorzugsweise derart plaziert, dass die Führungsbahn 47 an der Ladenschiene 45 bei eingeschobener Schublade nicht auf der Rolle 31 aufliegt und erst beim Herausziehen der Schublade die Rolle 31 eine Stützfunktion übernimmt. Auf diese Weise wird gewährleistet, dass die Ladenschiene 45 anfänglich beim Herausziehen der Schublade fast ausschliesslich auf der Differentialrolle 9 aufliegt und diese dadurch in

Bewegung versetzt. Um die Mitnahme der Mittelschiene 25 auch dann noch zu gewährleisten, wenn die Ladenschiene 45 den Bereich der Differentialrolle 9 bereits verlassen hat, ist der Hebel 55 vorgesehen.
Wenn im Verlauf des Ausziehens der Schublade, spätestens wenn der Mitnehmer 69 die Flanke 67 des Kupplungshebels 55 erreicht, wird der Kupplungshebel 55 angehoben und der Mitnehmer 69 geht unter der Nase 63 durch (Figur 10) bis er die Flanke der Nase 61 erreicht und einklinkt. Nun wird die Mittelschiene 25 im Gleichlauf bis zum Ende, d.h. bis zum Voll- bzw. Überauszug (Figur 12) mitgenommen. Die grosse Nase 61 steht gegenüber der kleinen Nase 63 nach unten vor, damit - wenn der Kupplungshebel 55 durch die Kurve 60 von der Differentialrolle 9 angehoben wird - nicht ausklinken kann.

In der Ausgestaltung der Erfindung nach den Figuren 13/14 enden die Gleitfläche 65 und die Flanke 57 auf gleicher Höhe, d.h. die Nasen 61 und 63 liegen ungefähr auf gleicher Höhe.

Sobald hingegen die Ladenschiene 45 genügend weit herausgezogen ist, dreht sich der Hebel 55 durch sein Eigengewicht im Uhrzeigersinn und klinkt an der Nase 61 ein. Von diesem Moment an wird die Mittelschiene 25 mit gleicher Geschwindigkeit wie die Ladenschiene 45 mit der Schublade ausgezogen. Die Wirkung der Differentialrolle 9 auf die Mittelschiene 25 entfällt zu diesem Zeitpunkt, da die Ladenschiene 45 nicht mehr auf dem grösseren Durchmesser 11 abgestützt wird.

Am Ende des Auszugsvorgangs stösst die hintere Rolle 23 der Mittelschiene 25 am hinteren Auszugstopp 27 an. Soll die Schublade zu Reinigungszwecken oder aus anderen Gründen aus dem Korpus herausgezogen werden, so kann unter Überwindung des Widerstandes des Auszugstopps 27 die Schublade über diesen hinweggezogen werden. Wenn die Rolle 23 die Auszugstopps 27 überwunden hat, kann die Schublade allerdings immer noch nicht herausfallen, denn sie ist noch durch den Hebel 55 gesichert. Mit dem Auslöser 71 kann der Hebel 55 angehoben und die Schublade vollständig freigegeben werden.

Das Einhängen der Schublade erfolgt in umgekehrter Reihenfolge. Die Mittelschiene 25 wird mit der Rolle 23 auf den unteren Schenkel 17 der Mittelschine 25 aufgesetzt. Dies wird möglich, weil der obere Schenkel 20 nicht bis zur Differentialrolle 9 geführt ist. Nach dem Einführen der Rolle 23 stützt sich die Mittelschiene 25 mit deren Unterkante auf dem kleinen Durchmesser 13 der Differentialrolle 9 und die Rolle 31 in der Rille 21 ab. Die Ladenschiene 45 wird mit der Rolle 43 auf die Lauffläche 41 aufgesetzt und dann so weit eingeschoben bis der obere Schenkel 47 der Ladenschiene 45 auf der Rolle 31 der Mittelschiene 25 aufliegt. Beim Einschieben der Ladenschiene 45 gleitet die einlaufseitige Gleitfläche 65 des Hebels 55 auf dem Nocken 69 nach oben und schwenkt den Hebel 55 im Gegenuhrzeigersinn. Danach rastet der Nocken 69 im Hebel 55 ein, und es wird dadurch die Mittelschiene 25 gleichlaufend mit der Ladenschiene 45 nach hinten geschoben bis die Kurve 60 an der Differentialrolle 9 aufzuliegen beginnt und durch letzteres angehoben wird. Durch das Anheben löst sich der Hebel 55 vom Nocken 69, und die Ladenschiene 45 mit der Schublade beginnt sich relativ zur Mittelschiene 25 zu bewegen und gelangt mit letzterer in eine grössere Überlappung bis am Ende des Einschubvorgangs sämtliche drei Schienen 1,25,45 im wesentlichen übereinander- bzw. ineinanderliegend sind.

In einer weiteren besonders vorteilhaften Ausgestaltung der Erfindung ist der als Kupplung fungierende Hebel 155 wiederum an einem Bolzen 157 angelenkt und wird durch einen Zapfen 158, der in eine Ausnehmung 160 in der Mittelschiene 25 eingreift, in der nicht Eingriffsstellung, d.h. wenn die Schublade eingeschoben ist, im wesentlichen in der Horizontalen gehalten. Im Bereich der Nase 161 ist am Hebel 155 ein durch eine Ausnehmung 162 in der Mittelschiene 25 hindurchgreifender Stopper 164 ausgebildet. Dieser liegt mit minimalem Spiel innerhalb der Ausnehmung 162, wenn der Hebel 155 ausser Eingriff zum Nocken 169 an der Mittelschiene 25 steht. Der Stopper 164 gelangt in Anlage mit der Mittelschiene 25 sobald der Nocken 169 schlagartig oder mit grosser Kraft gegen den Stopper 164 drückt. Vorzugsweise ist der Hebel 155 über den Bolzen 157 mit Spiel mit der Mittelschiene 25 verbunden, um das Anliegen des Stoppers 164 in der Öffnung 162 zu ermöglichen.
Beim Ausziehen der Schublade gleitet der Hebel 155 mit der Auflauffläche 165 auf die Rille 13 mit dem kleineren Durchmesser und wird von dieser angehoben. Dabei gelangt der Nocken 169 in Anlage mit dem Stopper 164 und wird von diesem festgehalten. Die Anlage des Hebels 155 am Nocken 169 erfolgt federelastisch, denn am Hebel 155 ist ein parallel zu dessen Unterkante 170 verlaufender Schlitz 172 ausgebildet. Dank der hohen Elastizität des Materials aus dem der Hebel 155 hergestellt ist, dieser ist vorzugsweise aus Kunststoff hergestellt, federt der schmale Steg 174 ein, wenn dieser sich über der Differentialrolle 9 in Anlage mit der Rille 13 befindet.
Um die Schublade vollständig aus der Führung herausnehmen zu können, kann der Hebel 155 durch nach unten Drücken des Stoppers 164 von Hand soweit geschwenkt werden, und zwar gegen die Elastizität des Steges 174, bis der Nocken 169 über die Nase 163 hinweggeführt werden kann. Die an der Nase 163 anliegende Flanke 166 liegt geneigt zur Horizontalen, damit beim Einschieben der Schublade der Nocken 169 sicher aus seiner Raststellung herausfahren kann, wenn der Hebel 155 nicht mehr nach oben gedrückt wird.
Durch die Betätigung des Hebels 155 mittels dem kleineren Durchmesser an der Differentialrolle 9 gelingt es, die Gesamthöhe der drei zusammenwirkenden Führungsschienen 1,25,45 wesentlich zu reduzieren.
Der Hebel 155 kann auch an Führungsschienenanordnungen eingesetzt werden, welche konstruktiv von derjenigen in dieser Erfindung beschriebenen abweichen.

## Patentansprüche

1. Schubladen-Vollauszugsgarnitur, umfassend zwei dreiteilige Führungen mit je einer Korpusschiene (1) zum Befestigen an der Korpusinnenseite, einer Mittelschiene (25) und einer Ladenschiene (45) zum Befestigen an einer Schublade sowie Rollen (9,31,35,43), mit denen die drei Schienen (1,25,45) relativ zueinander verschiebbar verbunden sind, **dadurch gekennzeichnet, dass** am vorderen Ende der Korpusschiene (1) eine zweistufige Differentialrolle (9) drehbar gelagert, die Mittelschiene (25) am hinteren Ende unten und am vorderen Ende oben je eine drehbar gelagerte Rolle (23,31) trägt, welche obenliegende Rolle (31) an einer oberen Führungsbahn (47) an der Ladenschiene (45) und welche untenliegende Rolle (23) in der Korpusschiene (1) abzurollen bestimmt ist, an der Ladenschiene (45) am hinteren Ende oben eine Tragrolle (43) drehbar befestigt ist, wobei nach dem Ineinanderfügen der Schienen (1,25,45) der kleinere Rollenkreis (13) der Differentialrolle (9) an der Unterkante (26) der Mittelschiene (25) anliegt und der grössere Rollenkreis (11) an einer Lauffläche (53) der Ladenschiene (45) abgestützt ist, und dass an der Mittelschiene (25) ein einarmiger schwenkbarer Mitnehmerhebel (55,155) angelenkt ist und ein hakenförmiges Ende (59,159) aufweist, welches an der Ladenschiene (45) einrastbar ist.

2. Schubladen-Vollauszugsgarnitur nach Anspruch 1, **dadurch gekennzeichnet, dass** die Korpusschiene (1) an deren Unterkante einen horizontal verlaufenden Schenkel (17) aufweist, der als Lauffläche für die hintere Rolle (23) der Mittelschiene (25) fungiert.

3. Schubladen-Vollauszugsgarnitur nach Anspruch 2, **dadurch gekennzeichnet, dass** an der Oberkante der Korpusschiene (1) eine nach unten gerichtete Rille (21) als obere Führung der hinteren Rolle (23) der Mittelschiene (25) angeformt ist, wobei sich die Rille (21) nur über eine Teillänge der Korpusschiene (1) erstreckt.

4. Schubladen-Vollauszugsgarnitur nach einem der Ansprüche 2 oder 3, **dadurch gekennzeichnet, dass** die Oberkante der Korpusschiene (1) im Bereich der Differentialrolle (9) tangential zum Scheitel der Differentialrolle (9) verläuft.

5. Schubladen-Vollauszugsgarnitur nach einem der Ansprüche 1 bis 4, **dadurch gekennzeichnet, dass** die Mittelschiene (25) im Bereich der hinteren Rolle (23) einen abgesetzten Bereich (35) aufweist und die Rolle (23) in der Ebene der Mittelschiene (25) liegt.

6. Schubladen-Vollauszugsgarnitur nach einem der Ansprüche 1 bis 5, **dadurch gekennzeichnet, dass** der Mitnehmerhebel (55,155) an einem Bolzen (57,157) schwenkbar gelagert ist.

7. Schubladen-Vollauszugsgarnitur nach Anspruch 6, **dadurch gekennzeichnet, dass** an der Unterkante des Mitnehmerhebels (55) eine stumpfwinklig verlaufende Kurve (60) angeformt ist, welche über die Differentialrolle (9) führbar und von dieser anhebbar ist.

8. Schubladen-Vollauszugsgarnitur nach Anspruch 6, **dadurch gekennzeichnet, dass** am hakenförmigen Ende (59) eine in stumpfen Winkel liegend Auflauffläche (65) und eine Flanke (67) ausgebildet sind, wobei das Ende der Auflauffläche (65) eine Nase (61) bildet, welche das Ende (63) der Flanke (67) überragt.

9. Schubladen-Vollauszugsgarnitur nach Anspruch 6, **dadurch gekennzeichnet, dass** am hakenförmigen Ende (59) eine in stumpfen Winkel liegend Auflauffläche (65) und eine Flanke (67) ausgebildet sind, wobei das Ende der Auflauffläche (65) eine Nase (61) bildet, welche etwa auf gleicher Höhe liegt wie das Ende (63) der Flanke (67).

10. Kupplung für eine Schubladen-Vollauszugsgarnitur, mit zwei dreiteiligen Führungen mit je einer Korpusschiene (1) zum Befestigen an der Korpusinnenseite, einer Mittelschiene (25) und einer Ladenschiene (45) zum Befestigen an einer Schublade sowie Rollen (9,31,35,43), mit denen die drei Schienen (1,25,45) relativ zueinander verschiebbar verbunden sind, mit einem schwenkbar an der Mittelschiene (25) angelenkten Hebel (55,155), welcher an einem Nocken (69,169) an der Ladenschiene (45) einrastbar ausgebildet ist, **dadurch gekennzeichnet, dass** die Kupplung einen Hebel (155) umfasst mit einem im wesentlichen parallel zu seiner unteren Kante, die als Auflaufkurve (160) fungiert, verlaufenden Schlitz (170) wobei die Auflaufkurve (160) dazu bestimmt ist, vom kleineren Durchmesser (13) einer zweistufigen Differentialrolle (9) angehoben zu werden.

11. Kupplung für eine Schubladen-Vollauszugsgarnitur nach Anspruch 10, **dadurch gekennzeichnet, dass** der Schlitz (170) dazu bestimmt ist, die Auflaufkurve (160) federelastisch zu gestalten.

12. Kupplung für eine Schubladen-Vollauszugsgarnitur nach einem der Ansprüche 10 oder 11, **dadurch gekennzeichnet, dass** am Hebel (155) auf der der Auflaufkurve (160) gegenüberliegenden Seite eine hakenförmige Nase (161) ausgebildet ist.

13. Kupplung für eine Schubladen-Vollauszugsgarnitur nach einem der Ansprüche 10 oder 11, **dadurch gekennzeichnet, dass** am Hebel (155) ein in die Mittelschiene (25) einzugreifen bestimmter Stopper (164) und/oder ein Zapfen (158) ausgebildet sind.

## Claims

1. Full-withdrawal mounting for a drawer comprising two three-part guides, each having a carcass rail (1) for fastening to the inside of the carcass, a middle rail (25) and a drawer rail (45) for fastening to a drawer together with rollers (9, 31, 35, 43) by means of which the three rails (1, 25, 45) are connected displaceably relative to one another, **characterised in that** at the front end of the carcass rail (1) a two-stage differential roller (9) is rotatably mounted, the middle rail (25) carries rotatably mounted rollers (23, 31), one underneath at the rear end and one at the top at the front end, which upper roller (31) is destined to roll on an upper guide track (47) on the drawer rail (45) and which lower roller (23) is destined to roll in the carcass rail (1) and at the upper rear end of the drawer rail (45) a support roller (43) is rotatably mounted, wherein after the rails (1, 25, 45) have been inserted into one another the perimeter of the smaller roller (13) of the differential roller (9) rests against the lower edge of the middle rail (25) and the perimeter of the larger roller (11) is braced against a running surface (53) of the drawer rail (45) and that a one-armed pivotable driving lever (55, 155) is pivoted on the middle rail (25) and possesses a hook-shaped end (59, 159) which is engageable on the drawer rail (45).

2. Full-withdrawal mounting for a drawer according to Claim 1, **characterised in that** the carcass rail (1) on the under edge thereof has a limb (17) running horizontally which functions as a running surface for the rear roller (23) of the middle rail (25).

3. Full-withdrawal mounting for a drawer according to Claim 2, **characterised in that** formed on the upper edge of the carcass rail (1) is a downwardly pointing groove (21) forming an upper guide for the rear roller (23) of the middle rail (25), wherein the groove (21) extends only over a portion of the length of the carcass rail (1).

4. Full-withdrawal mounting for a drawer according to any of Claims 2 or 3, **characterised in that** in the region of the differential roller (9) the upper edge of the carcass rail (1) runs tangentially relative to the apex of the differential roller (9).

5. Full-withdrawal mounting for a drawer according to any of Claims 1 to 4, **characterised in that** in the region of the rear roller (23) the middle rail (25) has an offset region (35) and the roller (23) lies in the plane of the middle rail (25).

6. Full-withdrawal mounting for a drawer according to any of Claims 1 to 5, **characterised in that** the driving lever (55, 155) is pivotably mounted on a shaft (57, 157).

7. Full-withdrawal mounting for a drawer according to Claim 6, **characterised in that** formed on the lower edge of the driving lever (55) is an obtuse-angled bend (60) which can be moved over the differential roller (9) and can be lifted from the latter.

8. Full-withdrawal mounting for a drawer according to Claim 6, **characterised in that** at the hook-shaped end (59) a run-up ramp surface (65) and a flank (67) lying at an obtuse angle are constructed, wherein the end of the run-up ramp surface (65) forms a catch (61) which projects over the end (63) of the flank (67).

9. Full-withdrawal mounting for a drawer according to Claim 6, **characterised in that** at the hook-shaped end (59) a run-up ramp surface (65) and a flank (67) lying at an obtuse angle are constructed, wherein the end of the run-up ramp surface (65) forms a lug (61) which is located at approximately the same level as the end (63) of the flank (67).

10. Coupling for a full-withdrawal mounting for a drawer having two three-part guides, each having a carcass rail (1) for fastening to the inside of the carcass, a middle rail (25) and a drawer rail (45) for fastening to a drawer together with rollers (9, 31, 35, 43) by means of which the three rails (1, 25, 45) are connected displaceably relative to one another and having a lever (55, 155) connected pivotably to the middle rail (25), which lever is constructed to engage with a lifter (69, 169) on the drawer rail (45), **characterised in that** the coupling comprises a lever (155) having a slot (170) running substantially parallel to the lower edge thereof which acts as run-up curve (160), wherein the run-up curve (160) is destined to be lifted by the smaller diameter (13) of a two-stage differential roller (9).

11. Coupling for a full-withdrawal mounting for a drawer according to Claim 10, **characterised in that** the slot (170) is destined to render the run-up curve (160) elastically sprung.

12. Coupling for a full-withdrawal mounting for a drawer according to any of Claims 10 or 11, **characterised in that** constructed on the lever (155) on the side opposite the run-up curve (160) is a hook-shaped lug (161).

13. Coupling for a full-withdrawal mounting for a drawer according to any of Claims 10 or 11, **characterised in that** a stopper (164) and/or a peg (158) destined to engage in the middle rail (25) is constructed on the lever (155).

## Revendications

1. Ensemble pour tiroir à sortie totale, comprenant deux guides en trois parties avec un rail de corps (1) à fixer sur le côté intérieur du corps, un rail central (25) et un rail de tiroir (45) à fixer à un tiroir, ainsi que trois galets (9, 31, 35, 43) auxquels les trois rails (1, 25, 45) sont reliés, mobiles les uns par rapport aux autres, **caractérisé en ce qu'**il est prévu, monté en rotation sur l'extrémité avant du rail de corps (1), un galet différentiel à deux niveaux (9), le rail central (25) porte à son extrémité arrière, en bas, et à son extrémité avant, en haut, un galet (23, 31) monté en rotation, le galet supérieur (31) étant destiné à rouler sur une glissière supérieure (47) prévue sur le rail de tiroir (45) tandis que le galet inférieur (23) est destiné à rouler dans le rail de corps (1), et un galet porteur (43) est fixé en rotation à l'extrémité arrière du rail de tiroir (45), en haut, étant précisé qu'après l'ensemble des rails (1, 25, 45) les uns dans les autres, le petit cercle (13) du galet différentiel (9) est appliqué contre le bord inférieur (26) du rail central (25) tandis que son grand cercle (11) est en appui sur une surface de roulement (53) du rail de tiroir (45), et **en ce qu'**un levier d'entraînement pivotant (55, 155) à un bras est articulé au rail central (25) et présente une extrémité en forme de crochet (59, 159) qui est apte à s'encliqueter dans le rail de tiroir (45).

2. Ensemble pour tiroir à sortie totale selon la revendication 1, **caractérisé en ce que** le rail de corps (1) présente sur son bord inférieur une branche horizontale (17) qui fait office de surface de roulement pour le galet arrière (23) du rail central (25).

3. Ensemble pour tiroir à sortie totale selon la revendication 2, **caractérisé en ce qu'**une rainure (21) dirigée vers le bas est formée sur le bord supérieur du rail de corps (1), comme guide supérieur du galet arrière (23) du rail central (25), la rainure (21) ne s'étendant que sur une longueur partielle du rail de corps (1).

4. Ensemble pour tiroir à sortie totale selon la revendication 2 ou 3, **caractérisé en ce que** le bord supérieur du rail de corps (1) est tangentiel par rapport au sommet du galet différentiel (9), dans la zone de celui-ci.

5. Ensemble pour tiroir à sortie totale selon l'une des revendications 1 à 4, **caractérisé en ce que** le rail central (25), dans la zone du galet arrière (23), présente une zone en retrait (35) et le galet (23) se trouve dans le plan du rail central (25).

6. Ensemble pour tiroir à sortie totale selon l'une des revendications 1 à 5, **caractérisé en ce que** le levier d'entraînement (55, 155) est monté pivotant sur un axe (57, 157).

7. Ensemble pour tiroir à sortie totale selon la revendication 6, **caractérisé en ce qu'**il est prévu, rapportée sur le bord inférieur du levier d'entraînement (55), une came à angle obtus (60) qui est apte à être guidée sur le galet différentiel (9) et à être soulevée de celui-ci.

8. Ensemble pour tiroir à sortie totale selon la revendication 6, **caractérisé en ce qu'**une surface de glissement (65) située à un angle obtus et un flanc (67) sont formés sur l'extrémité en forme de crochet (59), l'extrémité de la surface de glissement (65) formant une saillie (61) qui dépasse de l'extrémité (63) du flanc (67).

9. Ensemble pour tiroir à sortie totale selon la revendication 6, **caractérisé en ce qu'**une surface de glissement (65) située à un angle obtus et un flanc (67) sont formés sur l'extrémité en forme de crochet (59), l'extrémité de la surface de glissement (65) formant une saillie (61) qui se trouve à peu près à la même hauteur que l'extrémité (63) du flanc (67).

10. Accouplement pour un ensemble pour tiroir à sortie totale comprenant deux guides en trois parties avec un rail de corps (1) à fixer sur le côté intérieur du corps, un rail central (25) et un rail de tiroir (45) à fixer à un tiroir, ainsi que trois galets (9, 31, 35, 43) auxquels les trois rails (1, 25, 45) sont reliés, mobiles les uns par rapport aux autres, comportant un levier (55, 155) qui est articulé, pivotant, au rail central (25) et qui est conçu pour pouvoir être encliqueté sur une saillie (69, 169) prévue sur le rail de tiroir (45), **caractérisé en ce que** l'accouplement comprend un levier (155) avec une fente (170) sensiblement parallèle au bord inférieur du levier (155), lequel bord inférieur fait office de came (160), ladite came (160) étant destinée à être soulevée du petit diamètre (13) d'un galet différentiel à deux niveaux (9).

11. Accouplement pour un ensemble pour tiroir à sortie totale selon la revendication 10, **caractérisé en ce que** la fente (170) est destinée à rendre la came (160) élastique.

12. Accouplement pour un ensemble pour tiroir à sortie totale selon la revendication 10 ou 11, **caractérisé en ce qu'**une saillie en forme de crochet (161) est formée sur le levier (155), sur le côté opposé à la came (160).

13. Accouplement pour un ensemble pour tiroir à sortie totale selon la revendication 10 ou 11, **caractérisé en ce qu'**un arrêt (164) destiné à venir en prise dans le rail central (25) et/ou une cheville (158) sont formés sur le levier (155).
